# DEMANDE DE BREVET EUROPEEN

(11) **EP 0 072 592 A2**
(43) Date de publication de la demande: **23.02.1983**
(21) Numéro de dépôt: 82200997.3
(22) Date de dépôt: 09.08.1982
(51) Int. Cl.: F41C 21/18

(54) **Accessoire pour pistolet à canon mobile, équipé d'un dispositif d'étanchéité**

(30) Priorité: 14.08.1981 BE 2059301
(71) Demandeur: FABRIQUE NATIONALE HERSTAL en abrégé FN Société Anonyme, B-4400 Herstal (BE)
(72) Inventeur: Bourlet, Maurice V., B-4000 Liege (BE); Storder, Jean-Pierre H., B-5100 Namur (BE)
(74) Mandataire: Bockstael, Daniel

(57) **Abrégé**

Accessoire pour pistolet à canon mobile, destiné à être fixé à ce dernier en alignement avec l'axe dudit canon, caractérisé en ce qu'il est équipé d'un dispositif d'étanchéité constitué par deux bagues, l'une fixe (7) et l'autre mobile (9), insérées dans ledit accessoire (1) et définissant entre elles une chambre (13), ladite bague mobile (9) étant destinée à être appliquée contre ledit canon (4) - respectivement contre la face avant de ladite glissière (5) - lors du tir, par l'action des gaz dans ladite chambre (13).

## Description

La présente invention concerne un accessoire pour pistolet à canon mobile, équipé d'un dispositif d'étanchéité.

Il est parfois souhaité d'équiper un pistolet du type à canon et glissière mobiles d'un accessoire tel qu'un silencieux par exemple. Il se pose alors le problème de l'étanchéité entre ledit accessoire et le canon, entre le moment du départ du coup et la sortie de la balle de l'accessoire, ceci afin de ne pas nuire à l'efficacité de ce dernier.

Le but de l'invention est de fournir une solution adéquate à ce problème.

A cet effet, il est proposé un accessoire pour pistolet à canon mobile, destiné à être fixé à ce dernier en alignement avec l'axe dudit canon, caractérisé en ce qu'il est équipé d'un dispositif d'étanchéité constitué par deux bagues, l'une fixe et l'autre mobile, insérées dans ledit accessoire et définissant entre elles une chambre, ladite bague mobile étant destinée à être appliquée contre ledit canon - respectivement contre la face avant de ladite glissière - lors du tir, par l'action des gaz dans ladite chambre.

Les particularités et avantages de l'invention apparaîtront plus clairement de la description ci-après d'un exemple non restrictif de mise en oeuvre, référence étant faite aux dessins annexés dans lesquels :
la figure 1 est une vue schématique d'un pistolet à canon mobile équipé d'un accessoire selon l'invention, montré partiellement et en coupe axiale; et
la figure 2 est une vue explosée des éléments constitutifs du dispositif d'étanchéité équipant ledit accessoire.

Comme représenté à la figure 1, un accessoire 1 selon l'invention - en l'occurrence un silencieux - est fixé par une bride 2 à la carcasse 3 d'un pistolet à canon 4 et glissière 5 mobiles. Il s'agit ici d'un pistolet du type à court recul de canon.

L'accessoire 1 comporte un alésage axial ou âme 6 dans laquelle est fixée une bague fixe 7 pourvue d'une queue tubulaire 8. Autour de cette dernière est glissée une bague mobile 9 présentant un rebord ou lèvre 10.

Entre les bagues fixe et mobile et autour de ladite queue 8 est monté un ressort 11, refoulant la bague mobile 9 contre la glissière 5. La queue tubulaire 8 est pourvue d'une pluralité d'orifices 12 de passage des gaz.

La paroi interne de l'alésage 6, la bague 7, la paroi externe de la queue 8 et la lèvre 10 de la bague mobile 9 définissent entre elles une chambre à gaz 13 accessible via lesdits orifices 12.

Au repos, le ressort 11 applique la bague 9 contre la glissière 5. Lors du tir, les gaz encore à pression élevée pénètrent dans.la chambre 13 et agissent contre la lèvre 10 pour refouler la bague 9 laquelle accompagne le mouvement de recul de la glissière 5, respectivement du canon 4, assurant ainsi l'étanchéité.

Le tarage du ressort 11 est choisi très nettement plus faible que celui du ressort récupérateur de l'arme, de sorte à ne pas perturber le fonctionnement de cette dernière. Pour cette même raison la surface de la lèvre 10 est choisie de sorte à ce que la bague mobile 9 n'exerce sur la glissière 5, lors du tir, qu'une force juste nécessaire à assurer l'étanchéité.

Diverses modifications peuvent évidemment être apportées à l'exemple susdécrit, sans pour autant sortir du cadre de l'invention.

Ainsi, entre autres, lesdits orifices 12 pourraient être omis et leur rôle rempli par un jeu adéquat entre la bague mobile 9 et ladite jupe 8.

## Revendications

l.- Accessoire pour pistolet à canon mobile, destiné à être fixé à ce dernier en alignement avec l'axe dudit canon, caractérisé en ce qu'il est équipé d'un dispositif d'étanchéité constitué par deux bagues, l'une fixe (7) et l'autre mobile (9), insérées dans ledit accessoire (1) et définissant entre elles une chambre (13), ladite bague mobile (9) étant destinée à être appliquée contre ledit canon (4) - respectivement contre la face avant de ladite glissière (5) - lors du tir, par l'action des gaz dans ladite chambre (13).

2.- Accessoire selon la revendication 1, caractérisé en ce qu'un ressort (11) est prévu entre lesdites deux bagues (7, 9) afin d'appliquer ladite bague mobile (9) contre ledit canon (4) lorsque l'arme est au repos.

3.- Accessoire selon la revendication 1, caractérisé en ce que ladite bague fixe (7) comporte une queue tubulaire (8) autour de laquelle est montée ladite bague mobile (9), cette queue (8) comportant au moins un orifice (12) de passage de gaz.

4.- Accessoire selon la revendication 3, caractérisé en ce que ladite chambre (13) est délimitée par l'alésage (6) dudit accessoire, ladite bague fixe (7), ladite queue tubulaire (8) et une lèvre (10) de ladite bague mobile (9).
